# EUROPÄISCHE PATENTSCHRIFT

(11) **EP 0 648 618 B1**
(45) Veröffentlichungstag und Bekanntmachung des Hinweises auf die Patenterteilung: **07.05.1997**
(21) Anmeldenummer: 94115984.0
(22) Anmeldetag: 11.10.1994
(51) Int. Cl.: B44B 5/00, B21D 53/16

(54) **Münzprägepresse zum Prägen oder Lochen**
Coin press for stamping or perforating
Presse de monnaie pour estampage et perforation

(30) Priorität: 13.10.1993 DE 4334793
(43) Veröffentlichungstag der Anmeldung: 19.04.1995
(73) Patentinhaber: SCHULER PRESSEN GmbH & Co., D-73033 Göppingen (DE)
(72) Erfinder: Jarosch, Berthold, D-73333 Gingen (DE); Kannegiesser, Reinhard, D-73102 Birenbach (DE); Philipp, Karl-Heinz, D-73037 Göppingen (DE)

(56) Entgegenhaltungen:
- EP-A- 0 151 204
- DE-A- 4 113 971
- FR-A- 800 389
- US-A- 3 908 500

## Beschreibung

Die Erfindung betrifft eine Münzprägepresse nach dem Oberbegriff des Anspruchs 1.

Zur Verringerung von Investitionen besteht kundenseitig oftmals der Wunsch der Mehrfach-Nutzung einer Münzprägepresse. Einerseits sind Werkzeuge zum Prägen von Münzen runder und nicht runder Form in Einmetall oder auch Mehrmetall, sog. Bi-Metallmünzen, in die Münzprägepresse einzusetzen, andererseits dienen derartige Münzprägepressen z.B. für das Fügen bzw. Vorpressen von Bi-Metallmünzen.

Zur Herstellung von Bi-Metallmünzen sind der Münzprägepresse vermittels Revolverteller sowohl Kern-, als auch Ringteile zuzuführen. Die Ringteile sind in der Regel im Außenumfang zumindest gestaucht, bevor diese zum Fügen in den Revolverteller und somit in die Münzprägepresse geführt werden. Diese Ringe werden zunächst in einer Schnelläuferpresse im Folgewerkzeug gestanzt, anschließend daran einer Stauchmaschine zugeführt. Hierbei muß darauf geachtet werden, daß das Kernloch, - Bohrung für den Kern-, nicht deformiert wird.

In der Europäischen Patentschrift 0 151 204 B1 ist eine Münzprägepresse beschrieben mit einem stößelgeführten Auswerfer. Hierbei ist ein auf die Auswerferstange wirkender Auswerferhebel vorhanden, der in seinem der Stößelantriebsseite abgewandten Ende an der Kolbenstange eines gestellfesten Druckzylinders drehbeweglich gelagert ist. Der Auswerferbetrieb ist somit für Doppelhübe unterbrechbar.

In der Deutschen Offenlegungsschrift DE 41 13 971 A1 ist ein Verfahren und eine Einrichtung zum Fertigen von Ring-Kern-Münzen, - Bi-Metall-Münzen - , beschrieben, bei der der Ringteil vor dem Ausstanzen des Kernlochs in seinem Außenumfang gestaucht wird.

Es ist Aufgabe der Erfindung, das Lochen von im Rand gestauchten Ausgangsteilen für den Ring von Bi-Metall-Münzen auf einer Münzprägepresse durchzuführen. Das Lochwerkzeug erfordert einen federnd nachgiebigen Niederhalter, sodaß mit dem Umrüsten Maßnahmen entsprechend dem Kennzeichen des Anspruchs 1 vorzunehmen sind.

Anspruch 2 stellt eine bevorzugte Ausgestaltung nach der Erfindung dar. Von besonderem Vorteil hierbei sind die geringen Stillstandszeiten der Münzprägepresse beim Umrüsten. Die für das Lochen in die Münzprägepresse integrierte Gegenhaltevorrichtung ist, wie auch der stößelgesteuerte Auswerferbetrieb für das Prägen, wahlweise ein- bzw. abschaltbar. Der Stanzabfall kann über eine Schüttelrinne abgeführt werden. Es werden, wie beim Umrüsten der Münzprägepresse auf ein anderes Prägestück, nur die formgebenden, aktiven Werkzeuge ausgetauscht.

Anhand eines in der Zeichnung dargestellten Ausführungsbeispiels soll im folgenden die Erfindung näher erläutert werden.

Dabei zeigen:
Fig. 1A den auswerferseitigen Bereich einer Münzprägepresse im Prägebetrieb mit den wahlweise wirkenden Auswerfermitteln und Gegenhaltemitteln nach der Erfindung,
Fig. 1B eine Seitenansicht zu Fig. 1A im Beaufschlagungsbereich,
Fig. 2A den auswerferseitigen Bereich eine Münzprägepresse im Lochbetrieb,
Fig. 2B eine Seitenansicht zu Fig. 2A im Beaufschlagungsbereich und
Fign. 3A bis 3E den Lochvorgang in der Münzprägepresse.

In den Fign. 1A, 1B, 2A und 2B ist mit der Kennziffer 1 ein Pressengestell einer Münzprägepresse im Werkzeug- und Auswerferbereich gezeigt. Der im Pressentakt bewegte Stößel 2 wirkt über eine Druckstange 3 auf einen Auswerferhebel 4. Der Auswerferhebel 4 ist mit dem der Stößelanlenkseite 10 abgewandten Ende 11 bei 9 an der Kolbenstange 12 eines bei 6 gestellfesten Druckzylinders 5 gelagert. Der Drehpunkt 9 bildet ein Drehlager für den beaufschlagten Auswerferhebel 4. Die mit Bezug auf die Auswerferstange 8 wirkungslose Stellung des Auswerferhebels 4, wie in Fign. 2A, 2B gezeigt, wird durch Beaufschlagung des Druckzylinders 5 erreicht. Der Auswerferhebel 4 der insgesamt mit 7 bezifferten Auswerfereinheit wirkt entsprechend den Fign. 1A, 1B im Bereich 29 vermittels Druckrolle 13 über eine Druckplatte 14 auf die Auswerferstange 8. An dem Pressengestell 1 ist eine insgesamt mit 19 bezifferte Gegenhaltevorrichtung angeflanscht, die einen Druckzylinder mit Kolben 20 und eine Druckplatte 21 aufweist. Zwischen Druckplatte 21 und dem Druckzylinder ist eine Druckfeder 22 ausgespannt. Mit dem Kolben 20 ist ein Druckstück 23, hier eine geschlitzte Hülse verbunden, die entsprechend Fign. 2A, 2B im Auflagebereich 29 anstelle der Druckrolle 13 am Auswerferhebel 4 unten Federkraft der Druckfeder 22 auf der Druckplatte 14 aufliegt.

Die Fign. 1A, 1B zeigen den Auswerferbetrieb für ein in die Münzprägepresse eingesetztes Prägewerkzeug 15 aus Prägestempel 16 und Prägering 17. Gemäß Fign. 2A, 2B ist anstelle des Prägewerkzeugs 16 ein Lochwerkzeug 26 in die Münzprägepresse eingewechselt mit einem federnden Niederhalter 27 und einer Lochmatrize 28. Weitere Elemente für den Lochvorgang werden zu den Fign. 3A bis 3E erläutert.

Fign. 2A und 2B zeigen die Stellung, in der der Auswerferbetrieb unterbunden ist. Die Druckrolle 13 ist hierzu von der Druckplatte 14 durch Beaufschlagung des Druckzylinders 5 abgehoben. Die Gegenhaltevorrichtung 19 wirkt vermittels Druckfeder 22 auf die Auswerferstange 8. Diese wirkt direkt, oder indirekt über ein Zwischenmittel wie Ring, oder wie gezeigt, über Druckstifte auf den Niederhalter 27.

Die Bedeutung des Niederhalters 27 und somit der wahlweisen Umschaltung der Münzprägepresse auf Lochbetrieb ergeht aus den Fign. 3A bis 3E. Das zuvor im Außenumfang gestauchte Prägestück ist vermittels Zubringereinsatz 33 bzw. -Tasche eines Revolvertellers in die Bearbeitungsstufe bewegt worden, Fig. 3A. Durch die Bewegung des Stößels 2 wird die Lochmatrize 28 unter Mitnahme des Prägestücks in Richtung auf den federnden Niederhalter 27 zu bewegt, Fig. 3B. Das Prägestück kommt zur Einklemmung zwischen Lochmatrize 28 und von der Gegenhaltevorrichtung 19 beaufschlagtem Niederhalter 27. Die Lochmatrize 28 führt das Prägestück unter Verdrängen des Niederhalters 27 gegen den Lochstempel 31, Fig. 3C. Es kommt zum Schnitt und Heraustrennen des Butzenteils aus dem so gebildeten Ringteil, Fig. 3D. Der so geformte Ringteil wird durch Zurückweichen der Lochmatrize 28 infolge rücklaufiger Stößelbewegung von dem federnden Niederhalter 27 aus dem Fassungsring 30 in den Zubringereinsatz 33 zurückgeführt. Durch eine solche Maßnahme, Integrieren einer Gegenhaltevorrichtung 19 in die Münzprägepresse, wird diese vielseitiger, flexibler in der Anwendung.

## Patentansprüche

1. Münzprägepresse zum Prägen von runden, auch mehreckigen Münzen, Medaillen und solcher flächiger Prägestücke (18) aus Ein-Metall-, Zwei-Metall- u.dgl. Ronden bzw. Ausgangsteilen, mit austauschbarem Prägewerkzeug (15) mit Prägestempel (16) und Prägering (17) und einer Auswerfereinrichtung (7) mit einer Auswerferstange (8), die über einen stößelgesteuerten Auswerferhebel (4) beaufschlagbar ist, dessen der Stößelanlenkseite (10) abgewandtes Ende (11) an dem beweglichen Teil (12) eines gestellseitigen Druckzylinders (5) angelenkt ist, **dadurch gekennzeichnet,** daß zum Lochen von Ausgangsteilen ein Lochwerkzeug (26) mit federndem Niederhalter (27) für das zwischen Niederhalter (27) und Lochmatrize (28) einzuspannende Ausgangsteil in die Münzprägepresse einwechselbar ist, und daß eine Gegenhaltevorrichtung (19) für die federnde Beaufschlagung des Niederhalters (27) an der Münzprägepresse angeordnet bzw. in diese integriert ist, die über die Auswerferstange (8) auf den Niederhalter (27) wirkt, während der Auswerferhebel (4) durch Beaufschlagung des gestellseitigen Druckzylinders (5) von der Auswerferstange (8) abgekoppelt ist.

2. Münzprägepresse nach Anspruch 1, **dadurch gekennzeichnet,** daß Gegenhaltevorrichtung (19) und Auswerfereinrichtung (7) an der Münzprägepresse funktional parallel angeordnet und wechselseitig in Betriebsbereitschaft beaufschlagbar sind.

## Claims

1. Coin press for stamping round, and also polygonal, coins, medals and similar flat stamped parts (18) from one-metal, two-metal, and the like, circular blanks or starting components, having an exchangeable stamping tool (15) with a stamp (16) and stamping ring (17), and an ejector device (7) with an ejector rod (8), which can be acted on by a ram-driven ejector lever (4), the end (11) of which lever which is remote from the ram coupling side (10) is coupled to the moving part (12) of a frame-side pressure cylinder (5), characterized in that, for the purpose of piercing starting components, a piercing tool (26), with a resilient blank holder (27) for the starting component which is to be clamped between blank holder (27) and piercing die (28), can be inserted into the coin press, and in that a pressure-exerting device (19) for acting resiliently on the blank holder (27) is arranged on the coin press or is integrated in the latter, which pressure-exerting device acts on the blank holder (27) via the ejector rod (8), while the ejector lever (4) is disconnected from the ejector rod (8) by the action of the frame-side pressure cylinder (5).

2. Coin press according to Claim 1, characterized in that pressure-exerting device (19) and ejector device (7) are arranged on the coin press so as to be functionally parallel and can be brought into a state of operational readiness reciprocally.

## Revendications

1. Presse d'estampage de monnaie pour estamper des pièces de monnaie rondes ou polygonales, des médailles ou d'autres pièces estampées plates (18) en un seul métal ou bi-métalliques ou similaires, des pièces rondes respectivement évidées, au moyen d'un outil d'estampage (15) interchangeable, comportant une étampe (16) et un anneau d'estampage (17) et un dispositif d'éjection (7) avec une tige d'éjection (8) qui peut être actionnée par l'intermédiaire d'un levier d'éjection (4) piloté par un poussoir, dont l'extrémité (11) opposée à la face de commande (10) est en appui contre la partie mobile (12) d'un vérin (5) monté sur le châssis, caractérisée en ce que pour perforer des pièces évidées, un outil de perforation (26), pourvu d'un organe d'abaissement (27) à ressort, peut être monté de façon réversible dans la presse d'estampage pour maintenir la pièce perforée entre l'organe d'abaissement (27) et à la matrice à perforer (28), et en ce que le dispositif de contrage (19), pour arrêter de manière amortie par ressorts l'organe d'abaissement (27), est monté sur la presse d'estampage, respectivement intégré à cette dernière, ce dispositif de contrage agissant sur l'organe d'abaissement (27) par l'intermédiaire de la tige d'éjection (8), tandis que le levier d'éjection (4) est découplé de la tige d'éjection (8) par activation du vérin (5) monté sur le châssis.

2. Presse d'estampage de monnaie selon la revendication 1, caractérisée en ce que le dispositif de contrage (19) et le dispositif d'éjection (7) sont montés de façon fonctionnellement parallèle sur la presse et sont agencés pour être mis en service alternativement.
